# FASCICULE DE BREVET EUROPEEN

(11) **EP 4 390 049 B1**
(45) Date de publication et mention de la délivrance du brevet: **12.03.2025**
(21) Numéro de dépôt: 23217402.9
(22) Date de dépôt: 18.12.2023
(51) Int. Cl.: E06B 9/58

(54) **COULISSE POUR VOLET ROULANT OU SIMILAIRE**
FÜHRUNG FÜR ROLLADEN ODER DERGLEICHEN
GUIDE FOR A ROLLER SHUTTER OR THE LIKE

(30) Priorité: 19.12.2022 FR 2213749
(43) Date de publication de la demande: 26.06.2024
(73) Titulaire: Soprofen, 67580 Mertzwiller (FR)
(72) Inventeur: MITROVIC, Milan, 67250 Strasbourg (FR)
(74) Mandataire: Oudin, Stéphane

(56) Documents cités:
- EP-A1- 0 841 461
- EP-A1- 3 306 029
- US-A1- 2002 020 508
- US-A1- 2022 127 905

## Description

### Domaine technique de l'invention

La présente invention se rapporte au domaine général des volets roulants ou similaires tels que, par exemple, des écrans pare-soleil. Elle vise plus précisément les rails, nommés classiquement coulisses, permettant de guider, lors de son ouverture ou fermeture, le volet roulant ou similaire.

### Etat de la technique

De manière fréquente, les ouvertures d'un bâtiment sont équipées de volets roulants ou similaires permettant d'obturer ou au contraire de libérer les ouvertures. Ces volets roulants ou similaires comportent un arbre mobile en rotation et couplé à un tablier ou une toile apte à s'enrouler sur ledit arbre ou à se dérouler pour respectivement libérer ou obturer l'ouverture correspondante, l'enroulement et le déroulement étant obtenus par la rotation de l'arbre dans un sens ou dans le sens opposé.

Dans le cas des volets roulants, le tablier est de manière générale composé de multiples lames s'étendant parallèlement à l'axe de l'arbre et étant articulées les unes par rapport aux autres. Ces lames sont classiquement incurvées pour faciliter l'enroulement du tablier autour de l'arbre. Les extrémités latérales des lames du tablier sont généralement engagées dans des rails, nommés classiquement coulisses, dont la section transversale a globalement une forme de U. Ces coulisses permettent de guider lesdites extrémités latérales lors de l'ouverture et la fermeture du tablier du volet roulant, de manière à garantir le bon positionnement du tablier pendant et après son déplacement. Ces coulisses permettent en outre d'empêcher toute intrusion latérale lorsque le volet roulant est fermé.

Dans le cas d'écrans pare-soleil, la toile est solidaire par son bord inférieur d'un profilé dont les extrémités latérales viennent également s'engager dans des coulisses, ces dernières permettant de guider lesdites extrémités latérales dudit profilé lors de l'ouverture et la fermeture de la toile de l'écran pare-soleil, de manière à garantir le bon positionnement de la toile pendant et après son déplacement.

Pour des raisons évidentes de facilité de maintenance du tablier ou de la toile, chaque coulisse, comme celle décrite dans demande de brevet américain US 2022/127905, est avantageusement composée de plusieurs profilés métalliques, par exemple en alliage d'aluminium, assemblés entre eux par emboitement et solidarisés serrés entre eux de préférence par des vis non apparentes.

Lesdits profilés sont réalisés, de manière classique, par extrusion. Dans cette hypothèse, on comprend bien que les profilés peuvent avoir des dimensions variables dans le temps, car les filières d'extrusion ont des tolérances qui elles aussi peuvent varier dans le temps à cause notamment de l'usure et des variations dimensionnelles de ces dernières.

Par ailleurs, lesdits profilés reçoivent, de manière générale, au moins une première couche de peinture par thermolaquage, puis une ou plusieurs couches supplémentaires en cas de surlaquage. Ces couches supplémentaires sont nécessaires lorsque que le site de fabrication desdits profilés n'est pas équipé d'une cabine de thermolaquage, ou lorsque lesdits profilés doivent être peints dans une couleur non standard. On comprend bien que ces différentes épaisseurs de laquage ont également une influence sur les variations dimensionnelles desdits profilés.

On comprend bien que ces variations dimensionnelles sont préjudiciables car le bon positionnement des profilés entre eux n'est plus assuré et le guidage du volet roulant ou similaire par les coulisses n'est plus optimal, ce qui peut avoir pour conséquence un manque d'étanchéité et/ou une baisse de la qualité d'occultation ou de protection pare-soleil.

### Résumé de l'invention

Le but de la présente invention est donc de proposer une coulisse pour guider un volet roulant ou similaire composée d'une pluralité de profilés assemblés entre eux et permettant de limiter le déplacement relatif d'un profilé par rapport à un autre, tout en garantissant le maintien des profilés entre eux et en s'affranchissant des variations dimensionnelles desdits profilés.

Conformément à l'invention, il est donc proposé une coulisse pour guider un volet roulant ou similaire utilisé pour obturer ou au contraire libérer une ouverture disposée dans une embrasure d'un bâtiment, comportant :
- un profilé principal agencé pour être appliqué sur une face verticale de ladite embrasure, comprenant un axe de pivotement longitudinal et un élément de retenue longitudinal, et formant un des bords longitudinaux d'une fente de guidage,
- un profilé amovible comprenant un élément charnière longitudinal et coopérant dans une position fonctionnelle avec ledit profilé principal pour former l'autre bord longitudinal de la fente de guidage, et
- un organe de serrage élastiquement déformable et étant pourvu d'une protubérance d'engagement,
   ladite coulisse étant configurée pour que la rotation de l'élément de charnière du profilé amovible autour de l'axe de pivotement jusqu'à la position fonctionnelle dudit profilé amovible garantisse que ladite protubérance d'engagement s'engage sur l'élément de retenue
   ladite coulisse étant remarquable en ce que l'organe de serrage est solidarisé de manière amovible sur le profilé amovible.

De manière avantageuse, le profilé principal a une section transversale en forme générale de E pivoté de 90° sur la gauche et comprend au moins :
- une première aile plane et une deuxième aile, ces dernières étant globalement parallèles entre elles et s'étendant vers l'intérieur de la coulisse,
- une âme reliant lesdites première et deuxième ailes entre elles et étant agencée pour être appliquée par sa face externe sur ladite face verticale associée de l'embrasure, et
- une aile interne s'étendant globalement perpendiculairement de ladite âme et vers l'intérieur de la coulisse et entre lesdites première et deuxième ailes, et l'élément de retenue est disposé entre l'aile interne et la deuxième aile, et en saillie vers l'intérieur de la coulisse.

Le profilé amovible a avantageusement une section transversale en forme générale de T et comprend une aile globalement horizontale et une âme issue perpendiculairement d'une zone approximativement médiane de l'aile et configurée pour être disposée entre l'aile interne et la deuxième aile du profilé principal, lorsque le profilé amovible est dans sa position fonctionnelle.

Selon un mode de réalisation particulier, la section transversale de la première aile du profilé principal est en forme générale de U dissymétrique pivoté de 180°, et disposée de manière à ce que la partie la moins longue du U soit située à l'intérieur de la coulisse et orientée vers ledit intérieur, ladite partie de la première aile formant alors l'un des bords longitudinaux de la fente de guidage de la coulisse, et l'aile du profilé amovible a une section transversale en forme générale de L pivoté de 90°sur la droite et comporte un rebord vertical formant alors l'autre bord longitudinal de ladite fente de guidage.

De manière avantageuse, l'aile interne du profilé principal comporte à son extrémité libre une première branche et une deuxième branche s'étendant chacune globalement perpendiculairement à l'âme dudit profilé principal, et une branche intermédiaire issue d'une zone approximativement médiane de ladite aile interne et s'étendant en direction de la deuxième aile dudit profilé principal, ladite première branche comportant une extrémité libre de forme au moins hémicylindrique déterminant l'axe de pivotement du profilé principal, la fibre neutre de ladite branche intermédiaire présente une courbure de forme homothétique à celle de l'extrémité libre hémicylindrique de la première branche, et l'élément charnière du profilé amovible est disposé sur son aile à proximité dudit rebord, ledit élément charnière étant une languette dont la fibre neutre présente une courbure de forme homothétique à celle de l'extrémité libre hémicylindrique de ladite première branche.

Selon un mode de réalisation particulier, l'âme du profilé amovible a une extrémité libre dont la section transversale est avantageusement en forme générale de U dissymétrique pivoté d'environ 45° sur la gauche, ladite extrémité libre étant disposée de manière à ce que la partie la moins longue du U soit située du côté de l'aile interne du profilé principal et formant une rainure longitudinale débouchant à chacune des extrémités longitudinales de ladite âme et du côté de ladite aile interne, et une zone d'appui du côté de la partie la plus longue du U de ladite extrémité libre.

De manière avantageuse, l'organe de serrage est en forme générale de cornière et comporte une première aile sensiblement horizontale et une deuxième aile sensiblement verticale et étant munie d'une fente longitudinale débouchant à chacune de ses extrémités longitudinales, mais également au droit du bord libre de ladite deuxième aile et en ce que la protubérance d'engagement s'étend globalement perpendiculairement de ladite deuxième aile dans une direction opposée à la première aile.

La protubérance d'engagement comporte avantageusement une rainure aménagée sur sa face située du côté opposé à la première aile.

### Brève description des figures

D'autres avantages et caractéristiques ressortiront mieux de la description qui va suivre d'un mode d'exécution de l'invention en référence aux figures annexées sur lesquelles :
[Fig 1] est une vue schématique en coupe transversale horizontale d'une coulisse selon l'invention dans sa position fonctionnelle pour guider verticalement un volet roulant ou similaire, ladite coulisse étant entièrement assemblée,
[Fig 2] est une vue schématique en coupe transversale horizontale d'une coulisse de la figure 1, en cours d'assemblage,
[Fig 3] est une vue schématique en coupe transversale horizontale d'un profilé principal de la coulisse de la figure 1,
[Fig 4] est une vue schématique en coupe transversale horizontale d'un profilé amovible de la coulisse de la figure 1.
[Fig 5] est une vue schématique agrandie en coupe transversale horizontale d'un organe de serrage de la coulisse de la figure 1.

### Description des modes de réalisation

Sur les figures 1 et 2, on a représenté une coulisse 1, selon l'invention, pour guider un volet roulant ou similaire utilisé pour obturer ou au contraire libérer une ouverture, par exemple du type porte ou fenêtre, disposée dans une embrasure d'un bâtiment non représenté, ladite coulisse 1 étant fixée verticalement, de manière classique, sur une des faces étant verticale
de ladite embrasure. On comprend bien que la coulisse 1 pourra également être fixée horizontalement et ou de manière plus ou moins inclinée sur une des faces de ladite embrasure, sans sortir du cadre de la présente invention, les termes tels que, par exemple, horizontal, vertical, inférieur ou encore supérieur seront alors à adapter.

Ladite coulisse 1 comprend au moins trois éléments, à savoir :
- un profilé principal 2 agencé pour être appliqué sur une face verticale de ladite embrasure, comprenant un axe de pivotement 3 longitudinal et un élément de retenue 4 longitudinal, et formant un des bords longitudinaux d'une fente de guidage 5 configurée pour guider un profilé de volet 6 recevant l'un des bords latéraux du volet, non représenté sur les figures,
- un profilé amovible 7 comprenant un élément charnière 8 longitudinal et coopérant dans une position fonctionnelle, représentée à la figure 1, avec ledit profilé principal 2 pour former l'autre bord longitudinal de la fente de guidage 5, et
- un organe de serrage 9 élastiquement déformable solidarisé de manière amovible sur le profilé amovible 7 et étant pourvu d'une protubérance d'engagement 10, ladite coulisse 1 étant configurée pour que la rotation de l'élément de charnière 8 du profilé amovible 7 autour de l'axe de pivotement 3 jusqu'à la position fonctionnelle dudit profilé amovible 7 garantit que la protubérance d'engagement 10 de l'organe de serrage 9 s'engage sur l'élément de retenue 4 du profilé principal 2.

On comprend bien que cette configuration de la coulisse selon l'invention est particulièrement avantageuse car elle permet de limiter le déplacement relatif d'un profilé par rapport à un autre, tout en garantissant le maintien des profilés entre eux et en s'affranchissant des variations dimensionnelles desdits profilés.

Par ailleurs, l'organe de serrage 9 élastiquement déformable est conformé pour exercer une pression sur le profilé amovible 4 et le profilé principal 2, de sorte à garantir le maintien dudit profilé amovible 4 dans sa position fonctionnelle.

En référence à la figure 3, le profilé principal 2 a une section transversale en forme générale de E pivoté de 90° sur la gauche et comprend au moins, de gauche à droite sur la figure 1, une première aile 21 plane et une deuxième aile 22, ces dernières étant globalement parallèles entre elles et s'étendant dans la même direction, une âme 23 reliant lesdites première et deuxième ailes 21, 22 entre elles et étant agencée pour être appliquée par sa face externe sur ladite face verticale associée de l'embrasure, et une aile interne 24 s'étendant globalement perpendiculairement de ladite âme 23 et vers l'intérieur de la coulisse 1 et entre lesdites première et deuxième ailes 21, 22.

On désigne ici par "interne" des éléments ou parties d'éléments orientés ou disposés vers et à l'intérieur de la coulisse 1 et par "externe" des éléments ou parties d'éléments orientés ou disposés vers et à l'extérieur de ladite coulisse 1.

De même, on désigne ici par "globalement perpendiculaire(ment)" et "globalement parallèle(ment)" des éléments ou parties d'éléments faisant entre eux respectivement un angle compris entre 70° et 110° et un angle compris entre -20° et +20°.

Pour des raisons évidentes de résistance mécanique, la section transversale de la première aile 21 est avantageusement en forme générale de U dissymétrique pivoté de 180°, ladite première aile 21 étant disposée de manière à ce que la partie 25 la moins longue du U soit située à l'intérieur de la coulisse 1 et orientée vers ledit intérieur, ladite partie 25 de la première aile 21 formant alors l'un des bords longitudinaux de la fente de guidage 5 de la coulisse 1. De même, la première aile 21 et l'aile interne 24 sont avantageusement reliées entre elles par un renfort interne 26 s'étendant parallèlement à l'âme 23.

Ladite aile interne 24 comporte à son extrémité libre une première branche 27 et une deuxième branche 28 s'étendant chacune globalement perpendiculairement à l'âme 23 du profilé principal 2, et une branche intermédiaire 29 issue d'une zone approximativement médiane de l'aile interne 24 et s'étendant en direction de la deuxième aile 22 dudit profilé principal 2. La première branche 27 comporte une extrémité libre de forme au moins hémicylindrique déterminant l'axe de pivotement 3 du profilé principal 2. Enfin, la fibre neutre de la branche intermédiaire 29 est avantageusement courbe et présente une courbure de forme homothétique à celle de l'extrémité libre hémicylindrique de la première branche 27.

Par ailleurs, l'élément de retenue 4 est disposé entre l'aile interne 24 et la deuxième aile 22, et en saillie vers l'intérieur de la coulisse 1.

En référence à la figure 4, le profilé amovible 7 a une section transversale en forme générale de T et comprend une aile 71 globalement horizontale et une âme 72 issue perpendiculairement d'une zone approximativement médiane de l'aile 71 et configurée pour être disposée entre l'aile interne 24 et la deuxième aile 22 du profilé principal 2, lorsque le profilé amovible 7 est dans sa position fonctionnelle, représentée à la figure 1.

L'aile 71 a une section transversale en forme générale de L pivoté de 90°sur la droite et comporte un rebord 73 vertical formant alors l'autre bord longitudinal de la fente de guidage 5 de la coulisse 1. Par ailleurs, l'élément charnière 8 longitudinal du profilé amovible 7 est disposé sur son aile 71 à proximité dudit rebord 73, ledit élément charnière 8 étant une languette dont la fibre neutre est avantageusement courbe et présente une courbure de forme homothétique à celle de l'extrémité libre hémicylindrique de la première branche 27 de l'aile interne 24 du profilé principal 2. En outre, ledit élément charnière 8 est configuré pour être disposé entre les première et deuxième branche 27, 28 de l'aile interne 24 du profilé principal 2, lorsque le profilé amovible 7 est dans sa position fonctionnelle, représentée à la figure 1.

L'âme 72 du profilé amovible 7 a une extrémité libre 74 dont la section transversale est avantageusement en forme générale de U dissymétrique pivoté d'environ 45° sur la gauche, ladite extrémité libre 74 étant disposée de manière à ce que la partie 75 la moins longue du U soit située du côté de l'aile interne 24 du profilé principal 2 et formant une rainure longitudinale 76 débouchant à chacune des extrémités longitudinales de ladite âme 72 et du côté de ladite aile interne 24, et une zone d'appui 77 du côté de la partie 78 la plus longue du U de ladite extrémité libre 73.

En référence à la figure 5, l'organe de serrage 9 de la coulisse 1 est en forme générale de cornière et comporte une première aile 91 sensiblement horizontale et une deuxième aile 92 sensiblement verticale et étant munie d'une fente longitudinale 93 débouchant à chacune de ses extrémités longitudinales, mais également au droit du bord libre de ladite deuxième aile 92. L'organe de serrage 9 comprend en outre la protubérance d'engagement 10 s'étendant globalement perpendiculairement de ladite deuxième aile 92 dans une direction opposée à la première aile 91. Cette protubérance d'engagement 10 comporte avantageusement une rainure 94 aménagée sur sa face située du côté opposé à la première aile 91.

Avec la configuration précédemment décrite et en référence aux figures 1 à 5, pour assembler la coulisse 1 selon l'invention, on procède de la manière décrite ci-après.

Tout d'abord, on met en place le profilé principal 2 en appliquant la face externe de son âme 23 sur la face verticale associée de l'embrasure de l'ouverture du bâtiment, puis on fixe ledit profilé principal 2, de manière classique, sur l'huisserie associée à ladite ouverture par tous moyens adaptés tels que, par exemple, des vis.

Ensuite, on solidarise l'organe de serrage 9 de la coulisse 1 sur le profilé amovible 4. Pour cela, on déplace l'organe de serrage 6 de manière à engager sa fente longitudinale 93 sur la partie 75 la moins longue du U de l'extrémité libre 74 de l'âme 72 du profilé amovible 7 jusqu'à ce que sa première aile 91 vienne en contact avec la zone d'appui 77 de l'âme 72 du profilé amovible 74.

Enfin, on fait coopérer les profilés amovible 7 et principal 2 pour placer ledit profilé amovible 7 dans sa position fonctionnelle, à savoir lorsque lesdits profilés amovible 7 et principal 2 forment la fente de guidage 5. Pour cela, on déplace le profilé amovible 7 de manière à engager son élément charnière 8 entre les première et deuxième branches 27, 28 de l'aile interne 24 du profilé principal 2, afin que ledit élément charnière 8 vienne au contact de l'extrémité libre en forme au moins hémicylindrique de la première branche 27 pour faire pivoter ledit profilé amovible 7 autour de l'axe de pivotement 3, selon la flèche représentée sur la figure 2, jusqu'à ce que son aile 71 vienne en appui sur la deuxième aile 22 du profilé principal 2. Dans cette position représentée à la figure 1, la protubérance d'engagement 10 de l'organe de serrage 9 est engagée, au niveau de sa rainure 94, sur l'élément de retenue 4 du profilé principal 2.

Par ailleurs, dans cette position représentée à la figure 1, l'organe de serrage 9 de la coulisse 1 élastiquement déformable est en appui sur la branche intermédiaire 29 de l'aile interne 24 du profilé principal 2 et exerce une pression entre les profilés principal 2 et amovible 7, de sorte, à l'instar de la protubérance d'engagement 10, à limiter les déplacements relatifs dudit profilé amovible 7 par rapport au profilé principal 2 et à permettre un rattrapage des jeux existants liés, notamment, à la géométries des profilés, aux déplacements relatifs de ces derniers, ou encore aux épaisseurs de peinture.

Pour désassembler la coulisse 1 selon l'invention, il suffit de faire pivoter le profilé amovible 7 autour de l'axe de pivotement 3 en tirant sur l'extrémité de son aile 71 opposée à l'élément charnière 8 selon une direction inverse à la flèche représentée sur la figure 2, puis de désolidariser ledit profilé amovible 7.

On comprend donc que la configuration de la coulisse 1 selon l'invention est particulière simple (trois éléments uniquement) et facile à mettre en œuvre, tout en permettant de garantir un blocage des profilés principal 2 et amovible 7 dans leur position fonctionnelle et un rattrapage des jeux existants.

L'Homme du Métier n'aura aucune difficulté à dimensionner l'organe de serrage 9, d'une part, pour permettre l'engagement de sa protubérance d'engagement 10 sur l'élément de retenue 4 du profilé principal 2 et, d'autre part, pour que ledit organe de serrage 9 exerce une pression entre les profilés principal 2 et amovible 7.

Selon un mode de réalisation préféré, l'organe de serrage 9 a une longueur inférieure à celle de la coulisse 1 de sorte à pouvoir régler la valeur de la pression exercée entre les profilés principal 2 et amovible 7 en adaptant le nombre d'organes de serrage 9 mis en place le long de ladite coulisse 1 en fonction notamment de la longueur de cette dernière.

La coulisse 1 selon l'invention trouve une application particulière pour guider un volet roulant ou similaire équipant une ouverture d'un bâtiment.

Enfin, il va de soi que les exemples de coulisse 1 conformes à l'invention qui viennent d'être décrits ne sont que des illustrations particulières, en aucun cas limitatives de l'invention.

## Revendications

1. Coulisse (1) pour guider un volet roulant ou similaire utilisé pour obturer ou au contraire libérer une ouverture disposée dans une embrasure d'un bâtiment, comportant :
- un profilé principal (2) agencé pour être appliqué sur une face verticale de ladite embrasure, comprenant un axe de pivotement (3) longitudinal et un élément de retenue (4) longitudinal, et formant un des bords longitudinaux d'une fente de guidage (5),
- un profilé amovible (7) comprenant un élément charnière (8) longitudinal et coopérant dans une position fonctionnelle avec ledit profilé principal (2) pour former l'autre bord longitudinal de la fente de guidage (5), et
- un organe de serrage (9) élastiquement déformable et étant pourvu d'une protubérance d'engagement (10), ladite coulisse (1) étant configurée pour que la rotation de l'élément de charnière (8) du profilé amovible (7) autour de l'axe de pivotement (3) jusqu'à la position fonctionnelle dudit profilé amovible (7) garantisse que ladite protubérance d'engagement (10) s'engage sur l'élément de retenue (4), ladite coulisse (1) étant **caractérisée en ce que** l'organe de serrage (9) est solidarisé de manière amovible sur le profilé amovible (7).

2. Coulisse (1) selon la revendication 1 **caractérisée en ce que** le profilé principal (2) a une section transversale en forme générale de E pivoté de 90° sur la gauche et comprend au moins :
- une première aile (21) plane et une deuxième aile (22), ces dernières étant globalement parallèles entre elles et s'étendant vers l'intérieur de la coulisse (1),
- une âme (23) reliant lesdites première et deuxième ailes (21, 22) entre elles et étant agencée pour être appliquée par sa face externe sur ladite face verticale associée de l'embrasure, et
- une aile interne (24) s'étendant globalement perpendiculairement de ladite âme (23) et vers l'intérieur de la coulisse (1) et entre lesdites première et deuxième ailes (21, 22), et **en ce que** l'élément de retenue (4) est disposé entre l'aile interne (24) et la deuxième aile (22), et en saillie vers l'intérieur de la coulisse (1).

3. Coulisse (1) selon la revendication 2 **caractérisée en ce que** le profilé amovible (7) a une section transversale en forme générale de T et comprend une aile (71) globalement horizontale et une âme (72) issue perpendiculairement d'une zone approximativement médiane de l'aile (71) et configurée pour être disposée entre l'aile interne (24) et la deuxième aile (22) du profilé principal (2), lorsque le profilé amovible (7) est dans sa position fonctionnelle.

4. Coulisse (1) selon la revendication 3 **caractérisée en ce que** la section transversale de la première aile (21) du profilé principal (2) est en forme générale de U dissymétrique pivoté de 180°, et disposée de manière à ce que la partie (25) la moins longue du U soit située à l'intérieur de la coulisse (1) et orientée vers ledit intérieur, ladite partie (25) de la première aile (21) formant alors l'un des bords longitudinaux de la fente de guidage (5) de la coulisse (1) et **en ce que** l'aile (71) du profilé amovible (7) a une section transversale en forme générale de L pivoté de 90°sur la droite et comporte un rebord (73) vertical formant alors l'autre bord longitudinal de la fente de guidage (5) de la coulisse (1).

5. Coulisse (1) selon l'une quelconque des revendications 3 ou 4 **caractérisée en ce que** l'aile interne (24) du profilé principal (2) comporte à son extrémité libre une première branche (27) et une deuxième branche (28) s'étendant chacune globalement perpendiculairement à l'âme (23) dudit profilé principal (2), et une branche intermédiaire (29) issue d'une zone approximativement médiane de ladite aile interne (24) et s'étendant en direction de la deuxième aile (22) dudit profilé principal (2), ladite première branche (27) comportant une extrémité libre de forme au moins hémicylindrique déterminant l'axe de pivotement (3) du profilé principal (2), la fibre neutre de ladite branche intermédiaire (29) présente une courbure de forme homothétique à celle de l'extrémité libre hémicylindrique de la première branche (27) et **en ce que** l'élément charnière (8) du profilé amovible (7) est disposé sur son aile (71) à proximité dudit rebord (73), ledit élément charnière (8) étant une languette dont la fibre neutre présente une courbure de forme homothétique à celle de l'extrémité libre hémicylindrique de ladite première branche (27).

6. Coulisse (1) selon l'une quelconque des revendications 3 à 5 **caractérisée en ce que** l'âme (72) du profilé amovible (7) a une extrémité libre (74) dont la section transversale est en forme générale de U dissymétrique pivoté d'environ 45° sur la gauche, ladite extrémité libre (74) étant disposée de manière à ce que la partie (75) la moins longue du U soit située du côté de l'aile interne (24) du profilé principal (2) et formant une rainure longitudinale (76) débouchant à chacune des extrémités longitudinales de ladite âme (72) et du côté de ladite aile interne (24), et une zone d'appui (77) du côté de la partie (78) la plus longue du U de ladite extrémité libre (73).

7. Coulisse (1) selon l'une quelconque des revendications 1 à 6 **caractérisée en ce que** l'organe de serrage (9) est en forme générale de cornière et comporte une première aile (91) sensiblement horizontale et une deuxième aile (92) sensiblement verticale et étant munie d'une fente longitudinale (93) débouchant à chacune de ses extrémités longitudinales, mais également au droit du bord libre de ladite deuxième aile (92) et **en ce que** la protubérance d'engagement (10) s'étend globalement perpendiculairement de ladite deuxième aile (92) dans une direction opposée à la première aile (91).

8. Coulisse (1) selon la revendication 7 **caractérisée en ce que** la protubérance d'engagement (10) comporte une rainure (94) aménagée sur sa face située du côté opposé à la première aile (91).

## Patentansprüche

1. Schiene (1) zur Führung eines Rollladens oder dergleichen, der zum Verschließen oder umgekehrt zum Freigeben einer Öffnung verwendet wird, die in einer Laibung eines Gebäudes angeordnet ist, umfassend:
- ein Hauptprofil (2), das so angeordnet ist, dass es auf eine vertikale Seite der Laibung angebracht werden kann, das eine Schwenkachse (3) in Längsrichtung und ein Halteelement (4) in Längsrichtung enthält und eine der Längskanten eines Führungsschlitzes (5) bildet,
- ein abnehmbares Profil (7), das ein Scharnierelement (8) in Längsrichtung enthält und in einer Funktionsposition mit dem Hauptprofil (2) zusammenarbeitet, um die andere Längskante des Führungsschlitzes (5) zu bilden, und
- ein elastisch verformbares Spannelement (9), das mit einem Einrastvorsprung (10) versehen ist, wobei die Schiene (1) so eingerichtet ist, dass die Drehung des Scharnierelements (8) des abnehmbaren Profils (7) um die Schwenkachse (3) bis zur Funktionsposition des abnehmbaren Profils (7) sicherstellt, dass der Einrastvorsprung (10) in das Halteelement (4) einrastet, wobei die Schiene (1) **dadurch gekennzeichnet ist, dass** das Spannelement (9) abnehmbar mit dem abnehmbaren Profil (7) verbunden ist.

2. Schiene (1) nach Anspruch 1, **dadurch gekennzeichnet, dass** das Hauptprofil (2) einen Querschnitt mit einer um 90° nach links geschwenkten allgemeinen E-Form aufweist und mindestens Folgendes enthält:
- einen ersten flachen Flügel (21) und einen zweiten Flügel (22), wobei diese insgesamt parallel zueinander sind und sich nach innen in die Schiene (1) erstrecken,
- einen Steg (23), der den ersten und den zweiten Flügel (21, 22) miteinander verbindet und so angeordnet ist, dass er von seiner Außenseite auf die zugehörige vertikale Seite der Laibung angebracht wird, und
- einen Innenflügel (24), der sich insgesamt senkrecht zu dem Steg (23) und nach innen in die Schienee (1) und zwischen dem ersten und dem zweiten Flügel (21, 22) erstreckt, und wobei das Halteelement (4) zwischen dem Innenflügel (24) und dem zweiten Flügel (22) angeordnet ist und nach innen in die Schiene (1) vorsteht.

3. Schiene (1) nach Anspruch 2, **dadurch gekennzeichnet, dass** das abnehmbare Profil (7) einen Querschnitt mit einer allgemeinen T-Form aufweist und einen insgesamt horizontalen Flügel (71) und einen Steg (72) enthält, der senkrecht aus einem ungefähr mittleren Bereich des Flügels (71) stammt und so eingerichtet ist, dass er zwischen dem Innenflügel (24) und dem zweiten Flügel (22) des Hauptprofils (2) angeordnet ist, wenn sich das abnehmbare Profil (7) in seiner Funktionsposition befindet.

4. Schiene (1) nach Anspruch 3, **dadurch gekennzeichnet, dass** der Querschnitt des ersten Flügels (21) des Hauptprofils (2) eine um 180° geschwenkte, asymmetrische allgemeine U-Form aufweist und so angeordnet ist, dass sich der kürzeste Teil (25) des U im Inneren der Schiene (1) befindet und nach innen gerichtet ist, wobei der Teil (25) des ersten Flügels (21) dann eine der Längskanten des Führungsschlitzes (5) der Schiene (1) bildet, und **dass** der Flügel (71) des abnehmbaren Profils (7) einen um 90° nach rechts geschwenkten Querschnitt mit einer allgemeinen L-Form aufweist und einen vertikalen Rand (73) umfasst, der dann die andere Längskante des Führungsschlitzes (5) der Schiene (1) bildet.

5. Schiene (1) nach einem der Ansprüche 3 oder 4, **dadurch gekennzeichnet, dass** der Innenflügel (24) des Hauptprofils (2) an seinem freien Ende einen ersten Schenkel (27) und einen zweiten Schenkel (28), die sich jeweils insgesamt senkrecht zum Steg (23) des Hauptprofils (2) erstrecken, und einen Zwischenschenkel (29) umfasst, der aus einem ungefähr mittleren Bereich des Innenflügels (24) stammt und sich in Richtung des zweiten Schenkels (22) des Hauptprofils (2) erstreckt, wobei der erste Schenkel (27) ein freies Ende mit einer mindestens halbzylindrischen Form umfasst, das die Schwenkachse (3) des Hauptprofils (2) bestimmt, wobei die neutrale Faser des Zwischenschenkels (29) eine Krümmung mit einer Form aufweist, die homothetisch zu der des halbzylindrischen freien Endes des ersten Schenkels (27) ist, und **dass** das Scharnierelement (8) des abnehmbaren Profils (7) an seinem Flügel (71) in der Nähe des Rands (73) angeordnet ist, wobei das Scharnierelement (8) eine Lasche ist, deren neutrale Faser eine Krümmung mit einer Form aufweist, die homothetisch zu der des freien halbzylindrischen Endes des ersten Schenkels (27) ist.

6. Schiene (1) nach einem der Ansprüche 3 bis 5, **dadurch gekennzeichnet, dass** der Steg (72) des abnehmbaren Profils (7) ein freies Ende (74), dessen Querschnitt eine um etwa 45° nach links geschwenkte, asymmetrische allgemeine U-Form aufweist, wobei das freie Ende (74) so angeordnet ist, dass sich der kürzere Teil (75) des U auf der Seite des Innenflügels (24) des Hauptprofils (2) befindet und eine Längsnut (76) bildet, die an jedem der Längsenden des Steges (72) und an der Seite des Innenflügels (24) münden, und einen Auflagebereich (77) an der Seite des längsten Teils (78) des U des freien Endes (73) aufweist.

7. Schiene (1) nach einem der Ansprüche 1 bis 6, **dadurch gekennzeichnet, dass** das Spannelement (9) allgemein winkelförmig ist und einen im Wesentlichen horizontalen ersten Flügel (91) und einen im Wesentlichen vertikalen zweiten Flügel (92) umfasst und mit einem Längsschlitz (93) versehen ist, der an jedem seiner Längsenden, aber auch auf der Höhe der freien Kante des zweiten Flügels (92) mündet, und **dass** der Einrastvorsprung (10) sich insgesamt senkrecht von dem zweiten Flügel (92) in eine dem ersten Flügel (91) entgegengesetzte Richtung erstreckt.

8. Schiene (1) nach Anspruch 7, **dadurch gekennzeichnet, dass** der Einrastvorsprung (10) eine Nut (94) umfasst, die auf seiner dem ersten Flügel (91) gegenüberliegenden Seite ausgebildet ist.

## Claims

1. Slide (1) for guiding a roller shutter or the like used to seal or, on the contrary, release an opening disposed in an opening of a building, comprising:
- a main profile (2) arranged to be applied to a vertical face of said opening, comprising a longitudinal pivot axis (3) and a longitudinal retaining element (4), and forming one of the longitudinal edges of a guide slot (5),
- a removable profile (7) comprising a longitudinal hinge element (8) and cooperating in a functional position with said main profile (2) to form the other longitudinal edge of the guide slot (5), and
- a clamping member (9) elastically deformable and provided with an engagement protrusion (10), said slide (1) being configured so that the rotation of the hinge element (8) of the removable profile (7) about the pivot axis (3) to the functional position of said removable profile (7) ensures that said engagement protrusion (10) engages on the retaining element (4), said slide (1) being **characterised in that** the clamping member (9) is detachably attached to the removable profile (7).

2. Slide (1) according to claim 1, **characterised in that** the main profile (2) has a cross-section in general shape of E pivoted by 90° to the left and comprises at least:
- a first flat wing (21) and a second wing (22), these being globally parallel to each other and extending towards the inside of the slide (1),
- a web (23) connecting said first and second wings (21, 22) to each other and being arranged to be applied by its outer face on said associated vertical face of the opening, and
- an inner wing (24) extending globally perpendicularly from said web (23) and towards the inside of the slide (1) and between said first and second wings (21, 22), and **in that** the retaining element (4) is disposed between the inner wing (24) and the second wing (22), and protruding towards the inside of the slide (1).

3. Slide (1) according to claim 2 **characterised in that** the removable profile (7) has a general T-shaped cross-section and comprises a wing (71) globally horizontal and a web (72) arising perpendicularly from an approximately central area of the wing (71) and configured to be disposed between the inner wing (24) and the second wing (22) of the main profile (2), when the removable profile (7) is in its functional position.

4. Slide (1) according to claim 3, **characterised in that** the cross-section of the first wing (21) of the main profile (2) is generally in the general form of an asymmetrical U rotated by 180°, and arranged so that the shortest part (25) of the U is located inside the slide (1) and oriented towards said inside, said part (25) of the first wing (21) then forming one of the longitudinal edges of the guide slot (5) of the slide (1) and **in that** the wing (71) of the removable profile (7) has a general L-shaped cross-section pivoted by 90° to the right and includes a vertical rim (73) then forming the other longitudinal edge of the guide slot (5) of the slide (1).

5. Slide (1) according to either one of claims 3 or 4, **characterised in that** the inner wing (24) of the main profile (2) includes at its free end a first branch (27) and a second branch (28) each extending globally perpendicular to the core (23) of said main profile (2), and an intermediate branch (29) originating from an approximately central area of said inner wing (24) and extending in the direction of the second wing (22) of said main profile (2), said first branch (27) comprising an at least hemicylindrical free-form end determining the pivot axis (3) of the main profile (2), the neutral fibre of said intermediate branch (29) has a curvature with a form homothetic to that of the hemicylindrical free end of the first branch (27) and **in that** the hinge element (8) of the removable profile (7) is disposed on its wing (71) in the vicinity of said rim (73), said hinge element (8) being a tongue whose neutral fibre has a curvature of shape homothetic to that of the free hemicylindrical end of said first branch (27).

6. Slide (1) according to any one of claims 3 to 5, **characterised in that** the web (72) of the removable profile (7) has a free end (74) whose cross-section is generally in the form of an asymmetric U pivoted about 45° to the left, said free end (74) being arranged so that the shortest part (75) of the U is located on the side of the inner wing (24) of the main profile (2) and forming a longitudinal groove (76) opening at each of the longitudinal ends of said core (72) and on the same side as said inner wing (24), and a bearing area (77) on the side of the longer portion (78) of the U of said free end (73).

7. Slide (1) according to any one of claims 1 to 6, **characterised in that** the clamping member (9) is in general angle shape and comprises a first wing (91) substantially horizontal and a second wing (92) substantially vertical and being provided with a longitudinal slot (93) opening at each of its longitudinal ends, but also in line with the free edge of said second wing (92) and **in that** the engagement protrusion (10) extends globally perpendicularly from said second wing (92) in a direction opposite to the first wing (91).

8. Slide (1) according to claim 7, **characterised in that** the engagement protrusion (10) includes a groove (94) arranged on its face located on the side opposite the first wing (91).
